# EUROPÄISCHE PATENTANMELDUNG

(11) **EP 0 345 692 A1**
(43) Veröffentlichungstag der Anmeldung: **13.12.1989**
(21) Anmeldenummer: 89110136.2
(22) Anmeldetag: 05.06.1989
(51) Int. Cl.: A47B 19/00

(54) **Buchstütze**

(30) Priorität: 04.06.1988 DE 8807295 U
(71) Anmelder: Schob, Ingeborg, D-2850 Bremerhaven (DE)
(72) Erfinder: Schob, Ingeborg, D-2850 Bremerhaven (DE)
(74) Vertreter: Eisenführ, Speiser & Partner

(57) **Zusammenfassung**

Die Erfindung betrifft eine Buchstütze, mit einem Auflageelement (2), das eine Buchauflagefläche (3) aufweist, und einer verstellbaren Tragstruktur für das Auflageelement. Erfindungsgemäß weist die Tragstruktur eine Seilaufhängung mit einem Tragseil (20) und einer Wickelvorrichtung (22) für das Tragseil auf. Weiterhin ist eine die Wickelvorrichtung im Aufwickelsinn andauernd kraftbeaufschlagende Antriebsvorrichtung vorgesehen und die Wickelvorrichtung ist mit einer Bremsvorrichtung verbunden, deren Bremskraft wenigstens etwas geringer ist als die Antriebskraft der Antriebsvorrichtung.

## Beschreibung

Die Erfindung betrifft eine Buchstütze mit einem Auflageelement, das eine Buchauflagefläche aufweist, und einer verstellbaren Tragstruktur für das Auflageelement.

Solche Buchstützen sind bekannt und werden beispielsweise im Bereich von Sitz- oder Liegemöbeln angebracht. Sie dienen der größeren Bequemlichkeit des Lesers, der das Buch oder die Zeitschrift beim Lesen nicht in der Hand halten muß, sondern vielmehr auf der Auflagefläche ablegen kann.

Solche bekannten Buchstützen haben jedoch noch Nachteile. Insbesondere lassen sie sich nach beendeter Benutzung nicht weit genug aus der Umgebung des Benutzers wegbewegen und stören in ihrer Ruhestellung die anderweitige Benutzung des Sitz- oder Liegemöbels.

Aufgabe der Erfindung ist es daher, eine Buchstütze der eingangs genannten Art so zu verbessern, daß sie ohne Beeinträchtigung ihrer Benutzbarkeit in der Ruhestellung weniger stört.

Zur Lösung dieser Aufgabe ist eine Buchstütze der eingangs genannten Art erfindungsgemäß mit den kennzeichnenden Merkmalen des Schutzanspruches 1 versehen.

Vorteilhafte Ausgestaltungen nennen die Unteransprüche.

Die erfindungsgemäße Buchstütze ist in ihrer Ruheposition, bei weitgehend aufgewickeltem Tragseil, weit aus der Umgebung des Benutzers entfernt. Beispielsweise kann sie bei Deckenaufhängung der Tragstruktur (die in diesem Fall nur eine Deckenbefestigung der Wickelvorrichtung, beispielsweise einen Haken, umfassen muß) oberhalb der Kopfhöhe in Ruhestellung bleiben, bis sie zur Benutzung heruntergezogen wird.

Die Wickelvorrichtung für das Tragseil ist andauernd im Aufwickelsinn kraftbeaufschlagt und gleichzeitig mit einer Bremsvorrichtung verbunden, deren Bremskraft aber wenigstens etwas geringer ist als die Antriebskraft der die Wickelvorrichtung beaufschlagenden Antriebsvorrichtung. Dies bedeutet, daß unter der gleichzeitigen Einwirkung der Bremsvorrichtung und des Gewichts des Auflageelements (sowie ggf. eines Haltebügels, zusätzlicher Beleuchtungselemente usw.) die Antriebsvorrichtung das Tragseil nicht aufwickeln kann, so daß die Vorrichtung in ihrer jeweiligen Stellung verharrt; wird aber das Auflageelement angehoben, so stehen sich nur noch Antriebskraft und Bremskraft gegenüber, und die etwas größere Antriebskraft kann das Tragseil aufwickeln. Es versteht sich, daß die Bremskraft so groß gewählt werden muß, daß unter dem Gewicht von Auflageelement (sowie ggf. weiterer, am Tragseil hängender Bauteile) und Buch bzw. Zeitschrift das Tragseil nicht abgewickelt wird. Erst wenn zusätzlich vom Benutzer an der Vorrichtung gezogen wird, darf diese sich abwärtsbewegen. Dies läßt sich durch entsprechende Einstellung der Antriebskraft einerseits, der Bremskraft andererseits leicht realisieren. Geeignete Wickelvorrichtungen sind zur Auf- und Abwärtsverstellung von Lampen bereits bekannt und im Handel erhältlich.

In vorteilhafter Weiterbildung wird das Auflageelement durchsichtig gestaltet, insbesondere aus Plexiglas geformt. Dies ermöglicht es, das Buch oder die Zeitschrift mit dem Rücken nach oben aufzulegen, so daß der Benutzer in liegender Stellung lesen kann, wobei er durch die Auflagefläche des Auflageele mentes hindurch auf das Buch bzw. die Zeitschrift blickt. Vorteilhaft wird das Auflageelement mit Stegen, Halteklammern o.dgl. versehen, die das Buch bzw. die Zeitschrift am Herabfallen hindern, auch wenn das Auflageelement zum Lesen schräg gestellt wird.

Um eine solche Schrägstellung zu ermöglichen, ist insbesondere vorgesehen, daß das Auflageelement ein- oder beidseitig durch rast- oder feststellbare Gelenke mit der Tragstruktur, insbesondere einem Haltebügel, verbunden ist. Das Auflageelement hat vorzugsweise abgerundete Kanten und Ecken, was ihm einerseits ein gefälligeres Äußeres verleiht, andererseits die Gefahr von Verletzungen verringert.

Am Auflageelement oder an der Tragstruktur, insbesondere am Haltebügel, kann vorteilhaft ein elektrischer Beleuchtungskörper angeordnet sein, dessen flexibles Anschlußkabel man dann wendelartig um das Tragseil herumlegen wird. Der Beleuchtungskörper wird dann so eingestellt, daß er das Buch bzw. die Zeitschrift zum Lesen beleuchtet. Zu diesem Zweck kann der Beleuchtungskörper gegenüber der Tragstruktur oder dem Auflageelement bewegbar gemacht werden, beispielsweise an einem Gelenkarm sitzen o.dgl.

Um eine besonders leichte Rückstellung in die Ruhestellung zu ermöglichen, kann ein zusätzliches Zugseil vorgesehen werden, das beispielweise im Be reich der Wickelvorrichtung umgelenkt und zurückgeführt wird. Durch Zug an diesem Seil läßt sich dann das Auflageelement aufwärts in die Ruhestellung fahren, ohne daß der Benutzer dazu aufstehen muß.

Die Antriebsvorrichtung der Wickelvorrichtung läßt sich in besonders einfacher Weise durch eine vorgespannte Feder realisieren, wie sie als Wickelfeder bei Rollos verwendet wird. Die Bremsvorrichtung läßt sich in einfacher Weise durch zwei Reibelemente und eine diese gegeneinander pressende Spannvorrichtung ausbilden, wobei ein Reibelement an der Wickelwelle und das andere Reibelement an der Tragstruktur fest ist. Dies ermöglicht gleichzeitig eine besonders einfache Einstellung der Bremskraft durch entsprechende Verstellung der Spannvorrichtung; diese kann z.B. aus einer beide Reibelemente durchsetzenden Schraube bestehen.

Statt der bereits genannten Deckenaufhängung läßt sich auch eine stehlampen- oder wandarmartige Form ausbilden, indem die Wickelvorrichtung an einem Tragarm angebracht wird. Dieser ist dann mit seinem anderen Ende an einer Wandfläche, einem Möbelstück o.dgl. befestigt oder endet in einer auf dem Boden liegenden Platte als Standfläche.

Im folgenden werden bevorzugte Ausführungsformen der Erfindung anhand der beigefügten Zeichnungen näher erläutert. Darin zeigen:
Fig. 1 eine erste Ausführungsform der Erfindung mit Deckenaufhängung der Buchstütze;
Fig. 2 eine zweite Ausführungsform der Erfindung mit Wandhalterung der Buchstütze an einem Tragarm;
Fig. 3 eine dritte Ausführungsform der Erfindung mit stehlampenartig ausgebildetem Tragarm der Buchstütze und
Fig. 4 eine abgewandelte Form eines Auflageelements.

Die in Fig. 1 gezeigte erste Ausführungsform der Erfindung hat ein im wesentlichen rechteckiges Auflageelement 2 aus Plexiglas, mit einer rechteckigen Buchauflagefläche 3 und zwei sich von gegenüberliegenden Seitenkanten erhebenden Haltestegen 16, 18.

An den nicht mit Haltestegen versehenen Stirnkanten 5, 7 des Auflageelements 2 sitzen jeweils mittig Gelenke 8, 10, die das Auflageelement 2 mit einem es in Längsrichtung überspannenden Haltebügel 12 verbinden. Die Gelenke 8, 10 sind rastbar bzw. feststellbar, so daß sich das Auflageelement nicht frei gegenüber dem Haltebügel schwenken läßt. Jedoch läßt sich die Schwenkstellung des Auflageelements 2 gegenüber dem Haltebügel 12 durch entsprechendes Entrasten bzw. Lösen der Gelenke verändern.

Auf die Buchauflagefläche 3 des Auflageelements 2 läßt sich ein Buch oder eine Zeitschrift auflegen, wobei die Haltestege 16, 18 dessen Abrutschen bei Schrägstellung des Auflageelements 2 verhindern. Zu sätzlich können Halteklammern 30 vorgesehen sein, mit denen sich das Buch bzw. die Zeitschrift auf der Buchauflagefläche 3 befestigen läßt. Statt wie in Fig. 1 an den Stirnkanten, können diese Klammern natürlich auch beispielsweise auf den Oberkanten der Haltestege 16, 18 oder an beliebiger anderer geeigneter Stelle vorgesehen werden.

Die durchsichtige Buchauflagefläche 3 ermöglicht es, das Buch bzw. die Zeitschrift wahlweise von oben oder von unten - durch die Buchauflagefläche 3 hindurch - zu lesen, also in sitzender wie auch in völlig liegender Stellung.

Etwa in der Mitte des Haltebügels 12 sitzt oberhalb der Buchauflagefläche 3 ein elektrischer Beleuchtungskörper 28, der die Buchauflagefläche 3 beleuchtet.

Ebenfalls in der Mitte des Haltebügels 12 greift an diesem ein Tragseil 20 einer Seilaufhängung 14 an. Das Tragseil 20 erstreckt sich aufwärts zu einer Wickelvorrichtung 22, die in diesem Ausführungsbeispiel durch einen Haken an der Raumdecke 32 befestigt ist. Die Wickelvorrichtung 22 umfaßt eine Wickelwelle, auf die das freie Ende des Tragseils 20 läuft. Die Wickelwelle wird durch eine vorgespannte Wickelfeder andauernd in Aufwickelrichtung kraftbeaufschlagt; eine in der Wickelvorrichtung 22 vorgesehene Bremsvorrichtung verhindert, zusammen mit dem Gewicht des Auflageelements 2, des Haltebügels 12, des Beleuchtungskörpers 28 usw. jedoch, daß das Tragseil 20 aufgewickelt wird. Die Bremsvorrichtung bewirkt andererseits zusammen mit der Wickelfeder, daß das Tragseil 20 unter dem Gewicht der genannten, an seinem unteren Ende hängenden Teile nicht abgewickelt wird. Diese Kraftwirkung ist so groß gewählt, daß eine Abwicklung auch nicht unter dem zusätzlichen Gewicht eines auf dem Auflageelement 2 liegenden Buches bzw. einer Zeitschrift erfolgt.

Wird jedoch mit einiger Kraft am Auflageelement 2 abwärts gezogen, so wird die Bremskraft und die gegengerichtete Antriebskraft der Wickelfeder überwunden und die Buchstütze kann abwärts gezogen werden. Läßt man sie los, verharrt sie in der neuen Stellung. Wird andererseits das Tragseil 20 durch Anheben der Buchstütze entlastet, dann überwindet die größer gewählte Kraft der Wickelfeder die Bremskraft der Bremsvorrichtung, und das Tragseil 20 wird aufgewickelt.

So läßt sich die Buchstütze wahlweise aufwärts und abwärtsbewegen und verharrt jeweils in der eingestellten Stellung, unabhängig davon, ob ein Buch o.dgl. auf dem Auflageelement liegt oder nicht.

In Fig. 1 ist weiterhin ein Zugseil 21 angedeutet, das der erleichterten Aufwärtsbewegung der Buchstütze in deren Ruhestellung nahe der Raumdecke 32 dient. Das Zugseil 21 greift mit einem Ende am Haltebügel 12 an, ist nahe der Raumdecke 32 (im Bereich der Wickelvorrichtung 22) über eine Rolle geführt und läuft dann abwärts zurück (dieser Bereich ist in allen Figuren weggelassen). Durch Zug am freien Ende des Zugseils 21 wird der gleiche Effekt bewirkt, wie durch Anheben der Buchstütze, nämlich eine Entlastung des Tragseils 20 und entsprechendes Aufwickeln des Tragseils auf die Wickelwelle.

Ein flexibles Anschlußkabel 29 des Beleuchtungskörpers 28 umgibt wendelartig das Tragseil 20 sowie ggf. das Zugseil 21. Diese Wendelung ermöglicht eine freie Aufwärts- und Abwärtsverstellung der Buchstütze ohne Behinderung durch das Anschlußkabel 29.

Fig. 2 zeigt eine zweite Ausführungsform, die bis auf die Aufhängung der Wickelvorrichtung 22 der bereits beschriebenen Ausführungsform entspricht.

Statt an der Raumdecke, ist bei dieser Ausführungsform die Wickelvorrichtung 22 an einem rechtwinklig geknickten Tragarm 25 befestigt. Dieser damit etwa galgenförmige Tragarm 25 trägt an einem Ende 23 die Wickelvorrichtung 22, und steckt mit seinem anderen Ende drehbar in einer Halterung einer Anbringungs-Fußplatte 24. Diese Fußplatte hat Anschraubbohrungen, mittels derer sie nach Art eines Wandarmes an einer Wandfläche oder beispielsweise auch einem Möbelstück angebracht werden kann.

Während die zweite Ausführungsform normalerweise einen geringeren Spielraum hinsichtlich der Höhen verstellbarkeit der Buchstütze gibt, als die erste Ausführungsform, hat sie den Vorteil, daß die Position der Wickelvorrichtung 22 durch Schwenken des Tragarms 25 veränderbar ist und sich somit die Buchstütze zur Seite schwenken läßt.

Fig. 3 zeigt eine dritte Ausführungsform, die wiederum im wesentlichen den bereits beschriebenen Ausführungsformen entspricht, so daß auch hier gleiche Bezugszeichen gleiche Elemente angeben. Bei dieser Ausführungsform ist ebenfalls ein Tragarm 25 vorgesehen, der im wesentlichen galgenartig ausgebildet ist. Jedoch ähnelt diese Ausführungsform nicht einem Wandarm, sondern eher einer Stehlampe. Der Tragarm 25, der wiederum an einem freien Ende 23 die Wickelvorrichtung 22 hält, endet mit seinem anderen Ende in einer Fußplatte 26, die eine Standfläche auf dem Raumboden bildet.

Diese Ausführungsform der erfindungsgemäßen Buchstütze läßt sich, wie eine Stehlampe, frei im Raum aufstellen und wegnehmen. Es versteht sich, daß sie je nach Ausbildung des Tragarms 25, insbesondere hinsichtlich Höhe und Ausladung, die Vorteile der ersten beiden beschriebenen Ausführungsformen wenigstens angenähert ebenfalls erreicht.

Fig. 4 zeigt eine Abwandlung des Auflageelements 2, das hier nicht aus einem rechteckigen, sondern aus einem kreisrunden Grundelement - durch Aufwärtsknicken gegenüberliegender Segmente zur Ausbildung der Haltestege 16, 18 - hervorgegangen ist. Außer hinsichtlich der Formgebung entspricht dieses Auflageelement dem bereits beschriebenen, so daß auch hier gleiche Bezugszeichen gleiche Teile angeben.

## Patentansprüche

1. Buchstütze, mit einem Auflageelement, das eine Buchauflagefläche aufweist, und einer verstellbaren Tragstruktur für das Auflageelement,
dadurch gekennzeichnet, daß die Tragstruktur eine Seilaufhängung (14) mit einem Tragseil (20) und einer Wickelvorrichtung (22) für das Tragseil (20) aufweist, daß eine die Wickelvorrichtung (22) im Aufwickelsinn andauernd kraftbeaufschlagende Antriebsvorrichtung vorgesehen ist und daß die Wickelvorrichtung (22) mit einer Bremsvorrichtung verbunden ist, deren Bremskraft wenigstens etwas geringer ist als die Antriebskraft der Antriebsvorrichtung.

2. Buchstütze nach Anspruch 1,
dadurch gekennzeichnet, daß das plattenartige Auflageelement (2) mit Haltevorrichtungen (16, 18, 30) für ein Buch versehen ist.

3. Buchstütze nach Anspruch 1 oder 2,
dadurch gekennzeichnet, daß das Auflageelement (2) wenigstens im Bereich der Buchauflagefläche (3) aus durchsichtigem Material, insbesondere Kunststoff oder Kunstharz und besonders bevorzugt aus Plexiglas, besteht.

4. Buchstütze nach einem der Ansprüche 1 bis 3,
dadurch gekennzeichnet, daß die Kanten und Ecken des Auflageelements (2) abgerundet sind.

5. Buchstütze nach einem der Ansprüche 1 bis 4,
dadurch gekennzeichnet, daß das Auflageelement (2) ein- oder beidseitig durch rast- oder feststellbare Gelenke (8, 10) mit einem Haltebügel (12) verbunden ist.

6. Buchstütze nach einem der Ansprüche 1 bis 5,
dadurch gekennzeichnet, daß am Auflageelement (2) oder an der Tragstruktur, insbesondere am Haltebügel (12), ein elektrischer Beleuchtungskörper (28) angeordnet ist.

7. Buchstütze nach Anspruch 6,
dadurch gekennzeichnet, daß ein flexibles Anschlußkabel (29) des Beleuchtungskörpers (28) das Tragseil (20) wendelartig umgibt.

8. Buchstütze nach einem der Ansprüche 1 bis 7,
dadurch gekennzeichnet, daß ein zusätzliches Zugseil (21) zum Anheben des Auflageelements (2) vorgesehen ist.

9. Buchstütze nach Anspruch 8,
dadurch gekennzeichnet, daß das an dem Auflageelement (2) befestigte Zugseil (21) im Bereich der Wickelvorrichtung (22) umgelenkt und zurückgeführt ist oder auf eine, insbesondere fernbetätigte, Winde läuft.

10. Buchstütze nach einem der Ansprüche 1 bis 9,
dadurch gekennzeichnet, daß die Antriebsvorrichtung der Wickelvorrichtung (22) eine vorgespannte Feder umfaßt.

11. Buchstütze nach einem der Ansprüche 1 bis 10,
dadurch gekennzeichnet, daß die Bremsvorrichtung der Wickelvorrichtung (22) eine Reibkraftbremse umfaßt, die insbesondere mit einer Spannvorrichtung versehen ist, welche ein mit einer Wickelwelle der Wickelvorrichtung (22) verbundenes Reibelement gegen ein an der Tragstruktur festes zweites Reibelement preßt.

12. Buchstütze nach einem der Ansprüche 1 bis 11,
dadurch gekennzeichnet, daß die Wickelvorrichtung (22) an einem Tragarm (25) befestigt ist.

13. Buchstütze nach Anspruch 12,
dadurch gekennzeichnet, daß der Tragarm Teil eines galgenartigen Ständers (25) mit einer Fußplatte (24, 26) ist.

14. Buchstütze nach Anspruch 13,
dadurch gekennzeichnet, daß die Fußplatte eine Standfläche (26) oder eine mit Anschraubbohrungen o.dgl. versehene Anbringungsfläche (24) umfaßt.
